# EUROPÄISCHE PATENTSCHRIFT

(11) **EP 0 561 254 B1**
(45) Veröffentlichungstag und Bekanntmachung des Hinweises auf die Patenterteilung: **02.01.1997**
(21) Anmeldenummer: 93103738.6
(22) Anmeldetag: 09.03.1993
(51) Int. Cl.: E05B 13/00

(54) **Tür versehen mit einer Türschlosssicherung**
Door provided with a safety device for its lock
Porte ayant un système de sécurité pour la serrure

(30) Priorität: 17.03.1992 DE 4208910
(43) Veröffentlichungstag der Anmeldung: 22.09.1993
(73) Patentinhaber: Leister, Noriko, D-20028 Hamburg 1 (DE)
(72) Erfinder: Leister, Herbert, W-2000 Hamburg 76 (DE)
(74) Vertreter: Vonnemann, Gerhard, Dr.-Ing.

(56) Entgegenhaltungen:
- EP-A- 0 303 140
- WO-A-89/03923
- CH-A- 608 267
- CH-A- 648 895
- DE-A- 2 544 789
- DE-A- 2 757 045
- DE-A- 2 922 584
- DE-A- 3 347 161
- FR-A- 571 424
- FR-A- 1 147 327
- GB-A- 2 030 206
- GB-A- 2 077 344
- US-A- 1 760 394
- US-A- 2 004 429
- US-A- 4 066 284
- US-A- 4 290 282
- US-A- 5 052 202

## Beschreibung

Die Erfindung betrifft eine Tür, insbesondere Wohnungstür, mit einem Türschloß und einer als Anbauteil ausgeführten Türschloßsicherung mit einem zwischen einer die Tür freigebenden Offenstellung und einer die Tür versperrenden Verriegelungsstellung beweglichen Riegel.

Eine derartige Vorrichtung ist aus der DE-OS 27 57 045 bekannt. Die dort vorgestellte Schlüsselsicherung dient der Blockierung eines im Türschloß steckenden Schlüssels in horizontaler Stellung. Die Vorrichtung weist ein am Drückerschaft schwenkbar gelagertes Sicherungsblech auf. Das Sicherungsblech ist mit einem seitlich offenen Arretierungsschlitz versehen, der den aus dem Türschloß herausragenden Teil des Schlüssels übergreift, wobei das Sicherungsblech am Drückerschaft in Längsrichtung verschiebbar gelagert ist.

Die Vorrichtung dient der Sicherung gegen Einbrüche. Nachteilig ist, daß ein Steckenlassen des Schlüssels beim Verlassen der Wohnung nicht sicher vermieden wird. Eine Ausschließsperre ist nicht verwirklicht.

In der DE-OS 33 47 161 wird eine Ausschließsperre beschrieben, die am Rahmen einer Wohnungstür befestigt ist und ein verschiebbares elastisches Teil aufweist, das mit dem Türschlüssel in Sperrstellung gehalten wird. In Sperrstellung der Ausschließsperre wird ein unbeabsichtigtes Schließen der Wohungstür dadurch verhindert, daß das elastische Bauteil in den Türfalz eingreift und so ein Einschnappen der Türverriegelung verhindert.

Nachteilig ist, daß der Türschlüssel vom Türschloß entfernt werden muß, um ihn in eine gesonderte Vorrichtung einzustecken. Ferner wird kein zusätzlicher Einbruchschutz erreicht.

Aufgabe der Erfindung ist es, ausgehend von der DE-OS 27 57 045 eine Tür anzugeben, bei der eine Ausschließsperre und eine zusätzliche Einbruchsicherung kombiniert wird, so daß einerseits ein Steckenlassen des Schlüssels beim Verlassen der Wohnung und andererseits ein Herausfallen des im Türschloß eingesteckten Schlüssels unmöglich sind.

Gelöst wird diese Aufgabe dadurch, daß der Riegel selbsttätig die Offenstellung einnehmend ausgebildet ist und der Riegel in der Offenstellung das Schlüsselloch des Schlosses verdeckt und in der Verriegelungsstellung das Schlüsselloch nicht verdeckt. In der Verriegelungsstellung des Riegels ist des Schlüssel in das Schlüsselloch einsteckbar. Die Tür ist damit von innen zusätzlich verriegelt. Zum Öffnen der Tür muß der Schlüssel abgezogen werden, um den Riegel in Offenstellung zu bringen.

Wenn der Riegel zur Einnahme der Offenstellung von einer Feder in Öffnungsrichtung vorgespannt ist, kann die Vorrichtung bei entsprechender Einstellung auch in unterschiedlichen Lagen für spezielle Einsatzzwecke montiert werden.

Dadurch, daß der Riegel zur Einnahme der Offenstellung in der Öffnungsrichtung schwerkraftbelastet ist, indem der Massenschwerpunkt des Riegels bei Verschiebung in Öffnungsrichtung eine nach unten gerichtete Bewegungskomponente aufweist, wird eine besonders robuste Vorrichtung geschaffen, die mit geringem Montageaufwand an einer Wohnungstür angebracht werden kann.

In weiterer Ausgestaltung ist vorgesehen, daß der Riegel eine Öffnung aufweist, die in Verriegelungsstellung des Riegels das Schlüsselloch freilegt. Diese Lösung läßt sich mit vorteilhaft geringem Aufwand fertigen.

Für Türen mit Zylinderschloß weist die Öffnung vorteilhaft einen im wesentlichen halbkreisförmigen Querschnitt mit einer Anlagekante für den Schlüssel auf. Der in Öffnungsrichtung vorbelastete Riegel liegt mit der geradlinigen Anlagekante möglichst großflächig am flachen Zylinderschloßschlüssel an.

In weiterer Ausgestaltung ist vorgesehen, daß die Anlagekante einen spitzen Winkel α mit der Lotrechten bildet. Der im Schloß eingesteckte Schlüssel wird dadurch in leicht verdrehter Stellung gehalten, so daß ein Herausfallen oder Herausdrücken des Schlüssels nicht möglich ist.

Für die nachträgliche Montage einer Türschloßsicherung an Wohnungstüren ist es vorteilhaft, wenn der Riegel, vorzugsweise in Langlöchern, von an der Tür angeordneten Führungsbolzen geführt ist.

Haken oder U-förmig ausgebildete Riegelwiderlager eignen sich besonders zur Nachrüstung bestehender Wohnungstüren. Der Montageaufwand bleibt gering. Das Anbringen kann auch von Laien erfolgen.

Eine bevorzugte Ausführungsform wird anhand der Zeichnung beschrieben.

Es zeigen:
- Fig. 1: eine Aufsicht, teilweise geschnitten, der an einer Wohnungstür montierten Türschloßsicherung,
- Fig. 2: eine Ansicht der erfindungsgemäßen Vorrichtung an der Innenseite der Wohnungstür, und
- Fig. 3: schematisch eine Ausführungsform eines schwerkraftbelasteten Riegels.

Figur 1 zeigt einen Ausschnitt des Türblattes einer Wohnungstür 4 mit einem Türrahmen 5 und einem Türschloß 2, wobei die Tür 4 in geschlossenem Zustand dargestellt ist. Auf der Innenseite der Wohnungstür 4 ist die erfindungsgemäße Türschloßsicherung angeordnet. Die im Türblatt und -rahmen gelegenen Details des Türschlosses sind nicht dargestellt, um die Zeichnung übersichtlicher zu halten.

Die Türschloßsicherung weist einen in Langlöchern 14 auf Führungsbolzen 15 geführten Riegel 1 auf. Der Riegel 1 hintergreift ein Riegelwiderlager 16, das am Türrahmen 5 befestigt ist.

Der verschiebbare Riegel 1 ist durch Zugfeder 8, die zwischen der Tür 4 und dem Riegel 1 angeordnet ist, vorgespannt. Zur Verringerung des Montageaufwandes der Türschloßsicherung kann die Zugfeder 8 auch beidseitig am Riegel 1 befestigt werden und im Bogen um einen der Führungsbolzen 15 herumgeführt werden.

In Figur 2 ist die erfindungsgemäße Vorrichtung an der Tür 4 und dem Türrahmen 5 montiert von innen zu sehen. Dabei hintergreift der Riegel 1 das Riegelwiderlager 16. Der Riegel 1 ist in den Langlöchern 14 in Öffnungsrichtung 11 und Schließrichtung 10 verschiebbar auf Führungsbolzen 15 angeordnet, die an der Tür 4 befestigt sind. In seiner Offenstellung 17 nimmt der Riegel 1 die in Figur 2 auf der linken Seite gestrichelt dargestellte Stellung ein und gibt das Riegelwiderlager 16 frei.

Die verdeckt hinter dem Riegel 1 angeordnete Feder 8 spannt den Riegel 1 in Öffnungsrichtung 11 vor.

Der Riegel 1 ist parallel zur Türblattebene und unmittelbar vor dem Türschloß 2 in einer Position angeordnet, so daß das Schlüsselloch 6 hinter dem Riegel 1 liegt. Eine Öffnung 7 im Riegel 1 legt das Schlüsselloch 6 des Türchlosses 2 in der Verriegelungsstellung 12 des Riegels 1 frei. Der in das Schlüsselloch 6 eingezteckte Schlüssel 3 hält den Riegel 1 in Verriegelungsstellung 12 gegen die in Öffnungsrichtung 11 wirkende Federkraft der Zugfeder 8.

Die Öffnung 7 weist im wesentlichen eine halbkreisförmige Kontur auf. Die im wesentlichen geradlinige Grundlinie des Halbkreises ist in einem spitzen Winkel α zur Lotrechten 13 angeordnet und bildet eine Anlagekante 9, an dem die seitliche Schlüsselfläche des Schlüssels 3 zur Anlage kommt.

Die Funktionsweise der erfindungsgemäßen Türschloßsicherung wird im folgenden anhand des Ausführungsbeispiels erläutert.

In geöffneter Stellung des Riegels 1, d.h. bei nicht eingestecktem Schlüssel 3, wird der Riegel 1 durch die Zugfeder 8 vorgespannt in Offenstellung gehalten. Die Tür 4 kann normal geöffnet und geschlossen werden.

Zur Aktivierung der Türschloßsicherung wird nach dem Schließen der Tür 4 der Riegel 1 gegen die Kraft der Feder 8 in Verriegelungsstellung 12 gebracht. Dabei legt Öffnung 7 das Schlüsselloch 6 des Türschlosses 2 frei, so daß der Bewohner den Türschlüssel 3 in das Schlüsselloch 6 einstecken kann. Sobald der Riegel 1 losgelassen wird, hält der in das Schlüsselloch 6 eingesteckte Schlüssel 3 den Riegel in der Verregelungsstellung 12. Dabei hintergreift der Riegel 1 das Riegelwiderlager 16. Die Wohnungstür 4 kann nun nicht mehr geöffnet werden, da Riegel 1 mit Widerlager 16 die Tür verriegelt.

Die Öffnung 7 in Riegel 1 ist so geformt, daß der in Schlüsselloch 6 eingesteckte Schlüssel 3 gedreht werden kann, wobei der Riegel 1 lediglich kleine oszillierende Bewegungen ausführt, im übrigen aber in seiner das Riegelwiderlager 16 hintergreifenden Verriegelungsstellung 12 verbleibt.

Durch die Kraft der Feder legt sich der Schlüssel 3 mit seiner flachen Seitenfläche an die Anlagekante 9 der Öffnung 7 und wird in einer um den Winkel α zur Lotrechten 13 verdrehten Stellung im Türschloß 2 gehalten. In dieser Stellung ist aber der Schlüssel 3 in handelsüblichen Zylinderschlössern nicht abziehbar. Somit bildet die erfindungsgemäße Türschloßsicherung auch eine Sicherung vor versehentlichem Herausfallen des Schlüssels 3. Ferner ist in dieser Schlüsselstellung auch ein Herausdrücken des in das Schlüsselloch 6 eingesteckten Schlüssels 3 unmöglich, so daß die Sicherheit gegen Einbrüche verbessert wird.

Diese Sicherheitsstellung des Schlüssels 3 wird durch die Form der Öffnung 7 und die ständig in Öffnungsrichtung 11 auf den Riegel 1 wirkende Zugkraft der Feder 8 weitgehend selbsttätig eingenommen. Will man nun das Haus verlaseen, so muß zur Entriegelung der Tür zunächst der Haustürschlüssel 3 aus dem Türschloß 2 herausgezogen werden. Erst dann kann die Tür geöffnet werden. Das Vergessen des Haustürschlüssels wird somit unwahrscheinlich.

Sollte jedoch der Schlüssel 3 bei geöffneter Tür im Türschloß 2 stecken, so läßt sich die Tür 4 weder willentlich noch versehentlich schließen, da der Riegel 1 durch den eingesteckten Schlüssel 3 in seiner Verriegelungsstellung 12 gehalten ist. Somit wirkt die erfindungsgemäße Türschloßsicherung auch als eine zuverlässige Ausschließsperre.

In Figur 3 ist eine weitere Ausführungsform der erfindungsgemäßen Türschloßsicherung an Tür 4 und Türrahmen 5 montiert dargestellt. Riegel 1 ist in Langlöchern 14 auf an der Tür 4 befestigten Führungsbolzen 15 in Öffnungsrichtung 11 und Schließrichtung 10 verschiebbar angeordnet.

Die Führungsbolzen 15 sind auf nicht dargestellten Sockelplatten angeordnet. Damit wird die nachträglich Montage vereinfacht, beispielsweise lassen sich die Sockel mit dem Türblatt verkleben. Durch Verändern der Sockelhöhe laßt sich vorteilhaft die Einbaulänge der Riegel 1 einstellen. Ferner wird die auf den Führungsbolzen 15 wirkende Last großflächig von der Tür 4 aufgenommen. Ein Ausbrechen des Führungsbolzens wird vermieden. Insbesondere eignet sich diese Befestigungsart für Glastüren oder Türen aus anderen empfindlichen Materialien.

Die Langlöcher 14 sind zur Horizontalen geneigt angeordnet, so daß der Riegel 1 in Öffnungsrichtung 11 schwerkraftbelastet ausgebildet ist. In dargestellter Verriegelungsstellung hintergreift der Riegel 1 ein Riegelwiderlager 16, das am Türrahmen 5 befestigt ist. In Verriegelungsstellung 12 ist ein Schlüsselloch 6 unterhalb des Riegels 1 freigelegt. Bei in das Schlüsselloch 6 eingestecktem Schlüssel 3 wird der Riegel 1 in seiner Verriegelungsstellung 12 gehalten. Wird der Schlüssel aus dem Schlüsselloch 6 gezogen, rutscht der Riegel 1 in Öffnungsrichtung 11 in seinen Langlöchern 14 auf den Führungsbolzen 15 in Offenstellung 17, die in unterbrochener Linie dargestellt ist. Das Schlüsselloch 6 ist dann vom Riegel 1 größtenteils überdeckt. Soll der Schlüssel 3 eingesteckt werden, muß der Riegel manuell in Schließrichtung 10 geschoben werden, womit Schlüsselloch 6 freigelegt wird.

### BEZUGSZEICHENLISTE

- 1: Riegel
- 2: Türschloß
- 3: Schlüssel
- 4: Tür
- 5: Türrahmen
- 6: Schlüsselloch
- 7: Öffnung
- 8: Zugfeder
- 9: Anlagekante
- 10: Schließrichtung
- 11: Öffnungsrichtung
- 12: Verriegelungsstellung
- 13: Lotrechte
- 14: Langloch
- 15: Führungsbolzen
- 16: Riegelwiderlager
- 17: Offenstellung

## Patentansprüche

1. Tür, insbesondere Wohnungstür (4), mit einem Türschloß (2) und einer als Anbauteil ausgeführten Türschloßsicherung mit einem zwischen einer die Tür freigebenden Offenstellung (17) und einer die Tür versperrenden Verriegelungsstellung (12) beweglichen Riegel (1), **dadurch gekennzeichnet,** daß der Riegel (1) selbsttätig die Offenstellung (17) einnehmend ausgebildet ist und der Riegel (1) in der Offenstellung (17) das Schlüsselloch (6) des Schlosses (2) zumindest teilweise verdeckt und in der Verriegelungsstellung (12) das Schlüsselloch (6) nicht verdeckt.

2. Tür nach Anspruch 1, **dadurch gekennzeichnet,** daß der Riegel (1) zur Einnahme der Offenstellung (17) von einer Feder (8) in Öffnungsrichtung (11) vorgespannt ist.

3. Tür nach Anspruch 1 oder 2, **dadurch gekennzeichnet,** daß der Riegel (1) zur Einnahme der Offenstellung (17) in der Öffnungsrichtung (11) schwerkraftbelastet ist, indem der Massenschwerpunkt des Riegels (1) bei Verschiebung in Öffnungsrichtung (11) eine nach unten gerichtete Bewegungskomponente aufweist.

4. Tür nach Anspruch 1,2 oder 3, **dadurch gekenn zeichnet,** daß der Riegel eine Öffnung (7) aufweist, die in Verriegelungsstellung (12) des Riegels (1) das Schlüsselloch (6) freilegt.

5. Tür, insbesondere Wohnungstür, nach Anspruch 4 mit einem Zylinderschloß und einer als Anbauteil ausgeführten Türschloßsicherung mit einem zwischen einer Offenstellung und einer Verriegelungsstellung beweglichen Riegel, **da durch gekennzeichnet,** daß die Öffnung (7) im wesentlichen halbkreisförmigen Querschnitt mit einer Anlagekante (9) für den Schlüssel (3) aufweist.

6. Tür nach Anspruch 5, **dadurch gekennzeichnet,** daß die Anlagekante (9) einen spitzen Winkel α mit der Lotrechten (13) bildet.

7. Tür nach Anspruch 1, 2, 3, 4, 5, oder 6, **dadurch gekennzeichnet,** daß der Riegel (1), vorzugsweise in Langlöchern (14), von an der Tür (4) angeordneten Führungsbolzen (15) geführt ist.

8. Tür nach Anspruch 1, 2, 3, 4, 5, 6 oder 7, **dadurch gekennzeichnet,** daß sie ein Riegelwiderlager (16) aufweist, das auf dem Türrahmen (5) montierbar ausgebildet ist, vorzugsweise als Haken oder U-Profilblech.

## Claims

1. Door, in particular a house door (4), having a door lock (2) and a door lock security device in the form of an add-on part comprising a bolt (1) movable between a door-releasing open position (17) and a door-obstructing interlocked position (12), characterized in that the bolt (1) is designed so as to automatically adopt the open position (17) and the bolt (1) in the open position (17) at least partially covers the keyhole (6) of the lock (2) and in the interlocked position (12) does not cover the keyhole (6).

2. Door according to claim 1, characterized in that the bolt (1), for adoption of the open position (17), is preloaded in opening direction (11) by a spring (8).

3. Door according to claim 1 or 2, characterized in that the bolt (1), for adoption of the open position (17), is gravitationally loaded in the opening direction (11) in that the centre of mass of the bolt (1) upon displacement in opening direction (11) has a downward-directed component of motion.

4. Door according to claim 1, 2 or 3, characterized in that the bolt has an opening (7) which, in the interlocked position (12) of the bolt (1), exposes the keyhole (6).

5. Door, in particular a house door, according to claim 4, having a cylinder lock and a door lock security device in the form of an add-on part comprising a bolt movable between an open position and an interlocked position, characterized in that the opening (7) has a substantially semi-circular cross section with a locating edge (9) for the key (3).

6. Door according to claim 5, characterized in that the locating edge (9) lies at an acute angle α to the vertical (13).

7. Door according to claim 1, 2, 3, 4, 5 or 6, characterized in that the bolt (1) is guided, preferably in oblong holes (14), by guide pins (15) disposed on the door (4).

8. Door according to claim 1, 2, 3, 4, 5, 6 or 7, characterized in that it has a bolt abutment (16) designed so as to be mountable on the door frame (5), said bolt abutment preferably taking the form of a hook or channel section plate.

## Revendications

1. Porte, notamment porte d'appartement (4) comportant une serrure de porte (2) et un dispositif de protection de serrure de porte réalisé comme pièce montée, ayant un verrou (1) mobile entre une position d'ouverture (17) libérant la porte et une position de verrouillage (12) bloquant la porte,
caractérisée en ce que
le verrou (1) prend de lui-même la position d'ouverture (17) et en position d'ouverture (17) le verrou (1) couvre au moins partiellement le trou (6) de la serrure (2) et en position de verrouillage (12), il ne couvre pas le trou de serrure (6).

2. Porte selon la revendication 1,
caractérisée en ce que
le verrou (1) est précontraint par un ressort (8) dans le sens de l'ouverture (11) pour prendre la position d'ouverture (17).

3. Porte selon la revendication 1 ou 2,
caractérisée en ce que
pour prendre la position d'ouverture (17), le verrou (1) est chargé dans le sens de l'ouverture (11) par le poids, du fait que le sens de gravité du verrou (1) présente une composante de mouvement dirigée vers le bas lorsqu'il est coulissé dans la direction d'ouverture (11).

4. Porte selon les revendications 1, 2 ou 3,
caractérisée en ce que
le verrou comporte une ouverture (7) qui libère le trou de serrure (6) lorsque le verrou (1) est en position de verrouillage (12).

5. Porte, notamment porte d'appartement selon la revendication 4, comportant une serrure à cylindre et un dispositif de protection de serrure de porte réalisé comme pièce rapportée, ayant un verrou mobile entre une position d'ouverture et une position de verrouillage,
caractérisée en ce que
l'ouverture (7) a une section essentiellement semi-circulaire avec une arête d'appui (9) pour la clé (3).

6. Porte selon la revendication 5,
caractérisée en ce que
l'arête d'appui (9) forme un angle aigu α avec la direction verticale (13).

7. Porte selon les revendications 1, 2, 3, 4, 5 ou 6,
caractérisée en ce que
le verrou (1) est de préférence guidé par des trous oblongs (14) sur des goujons de guidage (15) équipant la porte (4).

8. Porte selon les revendications 1, 2, 3, 4, 5, 6 ou 7,
caractérisée en ce que
elle comporte un appui de verrou (16) monté sur le dormant (5) de la porte et qui est de préférence un crochet ou une tôle profilée en forme de U.
